# EUROPÄISCHE PATENTSCHRIFT

(11) **EP 1 321 555 B1**
(45) Veröffentlichungstag und Bekanntmachung des Hinweises auf die Patenterteilung: **29.03.2006**
(21) Anmeldenummer: 02025366.2
(22) Anmeldetag: 14.11.2002
(51) Int. Cl.: D05B 3/08

(54) **CNC-gesteuerte Knopfloch-Nähmaschine**
CNC-controlled buttonhole sewing machine
Machine à coudre les boutonnières à commande numérique

(30) Priorität: 21.12.2001 DE 10163229; 16.04.2002 DE 10216808
(43) Veröffentlichungstag der Anmeldung: 25.06.2003
(73) Patentinhaber: DÜRKOPP ADLER AKTIENGESELLSCHAFT, D-33719 Bielefeld (DE)
(72) Erfinder: Nöltge, Thomas, 33602 Bielefeld (DE); Fransing, Heinz, 49324 Melle (DE); Oberndörfer, Andreas, 33739 Bielefeld (DE); Janocha, Theodor, 33739 Bielefeld (DE)
(74) Vertreter: Rau, Manfred

(56) Entgegenhaltungen:
- DE-C- 457 750
- US-A- 4 312 283
- PATENT ABSTRACTS OF JAPAN Bd. 2002, Nr. 04, 4. August 2002 (2002-08-04) & JP 2001 334082 A (JUKI CORP), 4. Dezember 2001 (2001-12-04)

## Beschreibung

Die Erfindung betrifft eine CNC-gesteuerte Knopfloch-Nähmaschine nach dem Oberbegriff des Anspruches 1.

Aus dem Prospekt JUKI MEB-3200 Instruction Manual No. 02 29343316 ist eine CNC-gesteuerte Knopfloch-Nähmaschine der gattungsgemäßen Art bekannt. Sie weist einen x-y-Tisch auf, der mittels zweier Schrittmotoren als x-Antrieb und y-Antrieb in der Nähebene verschiebbar ist. Auf dem x-y-Tisch sind zwei Nähgutklammern angeordnet, mittels derer ein Nähgut auf dem x-y-Tisch gehalten werden kann. Diese sind jeweils mittels eines Pneumatik-Zylinders in der durch die x-y-Ebene gebildeten Nähebene spiegelsymmetrisch zu einer Mittel-Ebene in x-Richtung verschiebbar. Beide Pneumatik-Zylinder sind jeweils mittels eines in der Steuer-Einheit gespeicherten Steuerbefehls betätigbar. An dem x-y-Tisch sind an jeder Seite Stellschrauben vorgesehen, die ein Einstellen des Spreiz-Weges jeder Nähgutklammer von einer unveränderbaren inneren Spreiz-Ausgangs-Lage in eine Spreiz-Endlage ermöglichen.

Eine solche Nähmaschine ist auch aus der JP 2001 334082 A bekannt.

Mit der Verschiebung der Nähgutklammern wird ein Auseinanderziehen, ein sogenanntes Spreizen, des zuvor fest in den Nähgutklammern eingespannten Nähguts erreicht, sodass das Nähgut damit in einen gespannten, ebenen Zustand verbracht wird. Hierdurch können qualitativ hochwertige Knopflöcher erzeugt werden. Mit dem Spreizen des Nähguts wird außerdem erreicht, dass ausreichend Platz für die Nadel vorhanden ist, wenn das Knopfloch zuerst geschnitten und anschließend genäht wird, d.h. wenn die Nähmaschine im sogenannten Vorschneide-Modus arbeitet. Das Ausmaß der Verschiebung beträgt bis zu 1,0 mm an jeder Nähgutklammer, sodass diese zueinander um einen Spreiz-Weg von bis zu 2,0 mm verlagerbar sind. Der Betrag des Spreiz-Weges hängt von verschiedenen Nähparametern wie der Beschaffenheit des Nähguts, d.h. der Webdichte, des Materials und dergleichen, der Art der zu vernähenden Fäden, der Faden-Spannwerte, der Nadeldicke, gegebenenfalls der Verarbeitung eines Gimpenfadens und anderen Parametern ab.

Nachteilig an der bekannten Nähmaschine ist, dass die Spreiz-Ausgangs-Lage und der Betrag des Spreizweges, also die Spreiz-End-Lage, nur durch einen zeitaufwendigen Einstellvorgang unter Zuhilfenahme von Werkzeug, wie Schraubendreher und Meßwerkzeug, ausführbar sind. Für die Durchfühnmg dieser Arbeiten ist der Einsatz eines ausgebildeten Mechanikers erforderlich. Die zahlreichen zur Einstellung erforderlichen Bauteile sind verschleißanfällig. Es ist schwierig, die einmal empirisch ermittelten Einstellungen wieder aufzufinden, reproduzierbar zu machen. Jede unterschiedlich breite Knopflochnaht erfordert eine neue Einstellung; anderenfalls ist es nicht möglich, das Nähgut nahe der zu erzeugenden Knopfloch-Naht zu klammern.

Aus der DE-PS 457 750 ist eine Spreizvorrichtung für die Werkstückklemme von Knopflochnähmaschinen bekannt, die Nähgutklammern aufweist, die symmetrisch zu einer Mittel-Ebene mittels einer Mechanik verlagerbar sind. Es ist ein Hebelmechanismus vorgesehen, der einen von Hand einstellbaren Anschlag aufweist, durch dessen Einstellung der Spreiz-Weg veränderbar ist. Auch diese bekannte Vorrichtung weist die vorgenannten Nachteile auf.

Aus der DE 29 38 064 C2 (entspr. US-PS 4,312,283) ist ein Nähautomat bekannt, bei dem von einer CNC-Steuer-Einheit Koordinatenwerte für eine Retativbewegung zwischen einer Nähmaschine und einem in seiner Größe einstellbaren Nähguthalter erzeugt werden. Zur Vermeidung einer Kollision der Nadel mit dem Nähguthalter werden der Steuer-Einheit Informationen über die aktuelle Größeneinstellung des Nähguthalters zugeführt, sodass die Steuer-Einheit selbsttätig eine entsprechende Korrektur eines Nähprogramms ausführen kann.

Der Erfindung liegt die Aufgabe zugrunde, eine CNC-gesteuerte Knopfloch-Nähmaschine der gattungsgemäßen Art so weiterzubilden, dass die Einstellung des Spreiz-Weges durch die Bedienungsperson ohne den Einsatz von Hilfsmitteln mit sehr geringem Zeitaufwand entsprechend den aktuellen Nähbedingungen eingestellt werden kann.

Diese Aufgabe wird erfindungsgemäß durch die Merkmale im Kennzeichnungsteil des Anspruches 1 gelöst. Durch die erfindungsgemäße Lösung wird erreicht, dass der Spreiz-Weg auf sehr komfortable Weise durch Eingabe in die Steuer-Einheit vorgegeben werden kann, sodass die den aktuellen Nähbedingungen entsprechenden Werte des Spreiz-Weges auf einfache Weise einstellbar sind. Hierzu gehören die Qualität des Nähguts, die Parameter der Knopfloch-Naht, Fadenspannungswerte der beim Nähen verarbeiteten Fäden etc. Hierdurch wird eine Steigerung der Qualität eines Knopflochs durch sehr exakte Anpassung der Spreiz-End-Lage nach Verfahren der Nähgutklammern aus der Spreiz-Ausgangs-Lage um den Spreiz-Weg in die Spreiz-End-Lage erreicht. Unter Spreiz-Ausgangs-Lage wird der Abstand der Nähgutklammern in ihrer Ruhestellung verstanden, in der sie sich nahe beieinander befinden. Unter der Spreiz-End-Lage wird die Lage der Nähgutklammern verstanden, in der sie aus der Spreiz-Ausgangs-Lage um den Spreiz-Weg verfahren sind. Diese Einstellvorgänge bzw. Eingabevorgänge können durch die Bedienungsperson ausgeführt werden, was zu einem hohen Bedienkomfort führt. Die Einstellung kann ohne Verwendung von besonderen Hilfsmitteln durchgeführt werden. MaschinenStillstandszeiten können aufgrund des Zeitaufwands für die Einstellung entfallen. Der Betriebsmechaniker wird entlastet. Die eingegebenen Steuerdaten bilden eine Basis für eine Weiterverarbeitung der Einstellwerte in einer optischen Anzeige und/oder für den Aufruf abgespeicherter Nähprogramme. Die Herstellung qualitativ hochwertiger Knopflöcher ist also reproduzierbar.

Durch die Weiterbildung nach Anspruch 2 wird erreicht, dass auch die Spreiz-Ausgangs-Lage der jeweils zu erzeugenden Form und Größe einer Knopfloch-Naht angepasst werden kann. Hierdurch ist es möglich, das Nähgut nahe der zu erzeugenden Naht einzuspannen. Dies führt zu einer besonders zuverlässigen Stichbildung und damit einer besonders guten Knopfloch-Qualität.

Die Weiterbildung nach Anspruch 3 führt zu einer besonders vorteilhaften Ausgestaltung, da hierbei nur eine Nähgutklammer gegenüber dem x-y-Tisch verschiebbar sein muß, wobei eine Kompensations-Bewegung durch die ohnehin vorhandene Verschiebbarkeit des x-y-Tisches erzeugt wird. Dies führt zu einer Reduktion der erforderlichen Bauteile und damit einer zuverlässigeren Betriebsweise und außerdem zu niedrigeren Herstellkosten.

Die Ausgestaltung nach den Ansprüchen 4 und 5 führt ebenfalls zu einer sehr einfachen Ausgestaltung.

In den Ansprüchen 7 bis 10 wird eine vorteilhafte Ausgestaltung angegeben, bei der mindestens von der verschiebbaren Nähgutklammer keinerlei Kräfte in die Führungen der Nähgutklammer auf dem x-y-Tisch übertragen werden. Es treten also bei der Positionierung der Nähgutklammer keinerlei Reibungskräfte auf, die der Verschiebung der Nähgutklammer zum Spreizen entgegenwirken. Die beim Klammern eines Nähguts auftretenden Kräfte bleiben also in der Nähgutklammer selber. Dies wirkt sich wiederum vorteilhaft auf die Schnelligkeit und die Präzision des Spreizvorgangs aus. Außerdem kann die gesamte Spreizvorrichtung leichter, also materialsparender aufgebaut werden.

Die Erfindung wird nachfolgend anhand dreier in der Zeichnung dargestellten Ausführungsbeispiele näher erläutert. Es zeigt
- Fig. 1: eine Seitenansicht einer Knopfloch-Nähmaschine,
- Fig. 2: eine Teil-Draufsicht auf einen x-y-Tisch der Nähmaschine entsprechend dem Sichtpfeil II in Fig. 1,
- Fig. 3: eine Teil-Ansicht der Nähmaschine in gegenüber Fig. 1 vergrößertem Maßstab und in bereichsweise aufgebrochener Darstellung,
- Fig. 4: eine Draufsicht auf den in Fig. 3 gezeigten Teil der Nähmaschine entsprechend der Schnittlinie IV-IV in Fig. 3,
- Fig. 5: einen perspektivisch dargestellten Teil der Knopfloch-Nähmaschine einschließlich der schaltungsmäßigen Verknüpfung der verschiedenen Antriebe mit der Steuer-Einheit und der Bedien-Einheit,
- Fig. 6: Teile in einer Draufsicht in einem gegenüber Fig. 2 vergrößerten Maßstab,
- Fig. 7: eine Draufsicht auf ein Nähgut mit einem Augen-Knopfloch,
- Fig. 8: eine schematische Darstellung eines zweiten Ausführungsbeispiels der Erfindung,
- Fig. 9: eine Teil-Seitenansicht eines dritten Ausführungsbeispiels der Erfindung,
- Fig. 10: einen Horizontal-Schnitt durch das dritte Ausführungsbeispiel entsprechend der Schnittlinie X-X in Fig. 9, und
- Fig. 11: einen Querschnitt durch das dritte Ausführungsbeispiel entsprechend der Schnittlinie XI-XI in Fig. 9.

Wie Fig. 1 entnehmbar ist, ist eine Knopfloch-Nähmaschine C-förmig ausgebildet, d.h. sie weist einen oberen Arm 1, eine untere, gehäuseartig ausgebildete Grundplatte 2 und einen beide verbindenden, etwa vertikalen Ständer 3 auf. Im Arm 1 ist in üblicher Weise eine Armwelle 4 gelagert, die von einem nur in Fig. 5 angedeuteten Antriebsmotor 4a antreibbar ist. Von der Armwelle 4 werden in üblicher Weise der Antrieb einer vertikal verschiebbaren Nadelstange 5 mit einer Nadel 6 und ein Schwingantrieb hierfür abgeleitet.

Auf der Grundplatte 2 ist ein x-y-Tisch 7 angeordnet, bei dem es sich also um einen in zwei horizontalen Koordinatenrichtungen, nämlich der x-Richtung und der y-Richtung, verschiebbaren Kreuzschlitten handelt. Der x-y-Tisch 7 ist in üblicher Weise ausgebildet, wie es beispielsweise aus der DE 198 07 771 A1 (entsprechend US-PS 6,095,066) bekannt ist. Der Antrieb des x-y-Tisches 7 erfolgt mittels nur in Fig. 5 angedeuteter Antriebe, nämlich eines x-Antriebes 8 und eines y-Antriebes 9, bei denen es sich um positionierbare Elektromotoren, in der Regel also bevorzugt Schrittmotoren, oder aber auch regelbare Gleichstrommotoren handelt.

Auf dem x-y-Tisch 7 ist eine Tragplatte 10 angeordnet, die über eine Kugel-Linear-Führung 11 in x-Richtung verschiebbar auf dem x-y-Tisch 7 abgestützt ist. Sie ist mittels eines als Schrittmotor ausgebildeten Verschiebe-Antriebes 12 in x-Richtung verschiebbar. Dieser Antrieb 12 ist - wie Fig. 3 und 4 entnehmbar ist - am x-y-Tisch 7 angebracht und wirkt über einen auf seiner Welle 13 angebrachten Exzenter 14 und eine mit diesem zusammenwirkende Gleitstein-Schiebeverbindung 14a auf die Tragplatte 10, sodass Maximalverschiebungen der Tragplatte 10 in x-Richtung entsprechend der doppelten Exzentrizität des Exzenters 14 möglich sind. Die Verschiebewege liegen im Bereich von etwa 2 mm.

Oberhalb der Tragplatte 10 ist eine zweiteilige Stützplatte 15a, 15b angeordnet. Die - in y-Richtung gesehen - linke Teil-Stützplatte 15a ist mittels Schrauben 16a auf dem x-y-Tisch 7 befestigt, diesem gegenüber also unverschiebbar. Demgegenüber ist die - in y-Richtung gesehen - rechte Teil-Stützplatte 15b mittels Schrauben 16b auf der verschiebbaren Tragplatte 10 befestigt, also mit dieser in x-Richtung verschiebbar. Die Oberseiten der Teil-Stützplatten 15a, 15b liegen in einer gemeinsamen x-y-Ebene.

Auf jeder Teil-Stützplatte 15a bzw. 15b ist eine Nähgut-Klammer 17a bzw. 17b angebracht, die jeweils eine auf der jeweiligen Teil-Stützplatte 15a, 15b angebrachte Teil-Auflageplatte 18a, 18b aufweist, denen jeweils eine Klemmplatte 19a bzw. 19b zugeordnet ist. Die Klemmplatten 19a, 19b sind an Lagerhebeln 20 angebracht, die jeweils mittels eines Schwenklagers 21 auf der zugehörigen Teil-Stützplatte 15a bzw. 15b gelagert sind. Die Nähgutklammern 17a und 17b sind relativ zur jeweiligen Teil-Stützplatte 15a, 15b - abgesehen von der Schwenkbarkeit um das Schwenklager 21 - ortsfest. Die Nähgutklammern 17a, 17b sind mittels Antriebshebeln 22 verschwenkbar, die von einem pneumatisch beaufschlagbaren Klemm-Antrieb 22a betätigbar sind. Die jeweilige Teil-Auflageplatte 18a, 18b und die jeweilige Klemm-Platte 19a und 19b weisen Teil-Öffnungen 23a, 23b auf, die sich zu einer Öffnung ergänzen, die eine zu erzeugende Knopfloch-Naht 24 in geringem Abstand umgibt.

Die Teil-Stützplatten 15a, 15b können in einer vertikalen Mittel-Ebene 25 auf Anlage gegeneinander gefahren werden, in der sie und auch die Nähgut-Klammem 17a, 17b sich in ihrer jeweiligen Null-Lage befinden. In dieser Position liegen die einander gegenüberliegenden Kanten 26a, 26b der Teil-Stützplatten 15a, 15b gegeneinander an. In dieser Ebene 25 ist auch an der Grundplatte 2 der Nähmaschine ein ortsfestes Messer 27 zum Schneiden eines Knopfloches 28 angeordnet. Dieses Messer 27 ist Teil einer Schneidvorrichtung 29, zu der auch ein Amboss 30 gehört, der mittels eines Schneidantriebes 31 an der Unterseite des Arms 1 angebracht ist.

Die Nähmaschine ist mit einer Steuer-Einheit 32 versehen, über die der x-Antrieb 8, der y-Antrieb 9, der Verschiebe-Antrieb 12, die Antriebe 22a für die Nähgutklammern 17a, 17b, der Antriebsmotor 4a der Armwelle 4 und der Schneidantrieb 31 angesteuert werden. Die Steuer-Einheit 32 weist einen Speicherteil 33 auf. Weiterhin ist ihr eine Bedien-Einheit 34 mit einer Eingabe-Tastatur 35 und einer Anzeige 36 zugeordnet.

Im Speicherteil 33 sind die Programme und Daten gespeichert, die die zu erzeugende Knopfloch-Naht 24 und die Spreiz-Ausgangs-Lage betreffen. Weiterhin sind gespeichert Spreiz-Wege, die der Art und Form der Knopfloch-Naht 24 und der Qualität des Stoffes zugeordnet sind.

Vor Beginn einer Nähoperation wird der x-y-Tisch 7 entsprechend der im Speicherteil 33 gespeicherten Daten in der üblichen Weise mittels der als Schrittmotoren ausgebildeten Antriebe 8, 9 in eine Null-Lage gebracht, in der die Kanten 26a, 26b der Teil-Stützplatten 15a, 15b in der Ebene 25 aneinanderliegen und die Mittel-Ebene 25 auch die Nadel 6 in ihrer vertikalen mittleren Lage aufnimmt. Derartige Null-Lagen-Justierungen sind in der Näh-Steuerungstechnik allgemein üblich und bedürfen daher keiner weiteren Erläuterung. Durch entsprechende Betätigung der Bedien-Einheit 34 wählt die Bedienungsperson eine bestimmte Art eines Knopflochs 28 mit Knopfloch-Naht 24 aus. Außerdem ruft sie ein entsprechendes Steuerungsprogramm auf, dem die Stoffdaten und dergleichen zugeordnet sind.

Durch Eingabe des Nähbeginns wird zum einen die bereits erwähnte Null-Lagen-Justierung automatisch durchgeführt. Außerdem wird durch entsprechende Ansteuerung des Verschiebe-Antriebs 12 die Tragplatte 10 mit der Teil-Stützplatte 15b und der Nähgutklammer 17b in eine Spreiz-Ausgangs-Lage verbracht, in der die die Teil-Öffnungen 23a, 23b begrenzenden Längskanten 37a, 37b der Klemmplatten 19a, 19b einen Abstand a voneinander haben, der der Gesamtbreite b der Knopfloch-Naht 24 zuzüglich eines Abstandes c von beispielsweise je 0,5 mm zwischen Knopfloch-Naht 24 und jeder benachbarten Längskante 37a bzw. 37b entspricht. Wenn die Klemmplatten 19a, 19b mit ihren Teil-Öffnungen 23a, 23b der zu erzeugenden Knopfloch-Naht 24 bereits genau angepasst sind, dann bedarf es keines Einstellvorgangs der zuvor geschilderten Art, sondern nur der Null-Lagen-Einstellung des x-y-Tisches 7.

Nunmehr werden von der Bedienungsperson über die Bedien-Einheit 34 oder automatisch entsprechend dem gespeicherten Nähprogramm die Nähgutklammern 17a, 17b geöffnet und die Bedienungsperson kann das Nähgut 38 auf die Auflageplatten 18a, 186 auflegen und ausrichten. Anschließend erfolgt das Schließen der Nähgutklammern 17a, 17b durch entsprechende Betätigung des Antriebs 22a, sodass das Nähgut 38 in den beiden Nähgutklammern 17a, 17b geklammert ist. Danach erfolgt vollautomatisch mittels des von der Steuer-Einheit 32 angesteuerten Verschiebe-Antriebs 12 das Verfahren der Tragplatte 10 mit der Nähgutklammer 17b um den im Speicherteil 33 gespeicherten Spreiz-Weg d in x-Richtung. Gleichzeitig oder unmittelbar danach wird der x-y-Tisch 7 um einen Weg d/2 in entgegengesetzter Richtung verfahren, sodass die beiden Auflageplatten 18a, 18b sich wieder spiegelsymmetrisch zur Mittel-Ebene 25 in ihrer Spreiz-End-Lage befinden. Die Teil-Öffnungen 23a, 23b liegen dadurch wiederum spiegelsymmetrisch zur Mittel-Ebene 25. Das geklammerte und nunmehr gespreizte Nähgut 38 befindet sich in der für die Durchführung des Nähvorgangs exakt definierten Lage unter der Nadel 6. In Fig. 6 ist die Klemmplatte 19b ausgezogen in ihrer Ausgangsposition und gestrichelt in ihrer Spreizposition nach dem Verfahren der Tragplatte 10 um den Spreiz-Weg d aber vor der Kompensation durch das Zurück-Verfahren des x-y-Tisches 7 um einen halben Spreiz-Weg d/2 dargestellt. Das Schneiden des Knopfloches 28 mittels des Messers 27 kann vor dem Nähen des Knopfloches 28 oder nach dem Nähen erfolgen. Wie Fig. 7 entnehmbar ist, ist die Knopfloch-Naht 24 eine übliche Raupen-Naht, die durch einen entsprechenden Nadel-Schwingantrieb der Nadelstange 5 erzeugt wird. Es kann zusätzlich an dem dem Knopfloch-Auge 39 entgegengesetzten Ende der Knopfloch-Naht 24 ein nicht dargestellter Endriegel genäht werden.

In Fig. 8 ist schematisch eine weitere Ausführungsform dargestellt, bei der auf einem x-y-Tisch 7' zwei Stützplatten 15'a, 15'b aufKugel-LinearFührungen 11' in x-Richtung verschiebbar angeordnet sind. Zur Verschiebung dient eine Spindel 40 mit gegenläufigen Gewinden 41a, 41b, die in Spindelmuttern 42a, 42b eingreifen. Die Spindelmuttern 42a, 42b sind mit den Stützplatten 15'a, 15'b verbunden. Durch entsprechende Ansteuerung des auf dem x-y-Tisch 7' angeordneten Verschiebe-Antriebs 12' werden die Stützplatten 15'a, 15'b in x-Richtung aufeinander zu oder voneinander weg bewegt, und zwar jeweils spiegelsymmetrisch zur Mittel-Ebene 25. Auf den Stützplatten 15'a, 15'b sind in gleicher Weise wie beim zuerst geschilderten Ausführungsbeispiel die Nähgutklammern angeordnet, die in Fig. 8 nicht dargestellt sind. Bei dem Ausführungsbeispiel nach Fig. 8 erfolgt ebenfalls eine Null-Lagen-Einstellung des x-y-Tisches 7'; es erfolgt in gleicher Weise die Spreizung der nicht dargestellten Nähgutklammern mit dem Nähgut; es bedarf aber keiner Kompensation des Spreiz-Weges durch ein entgegengesetztes Verfahren des x-y-Tisches 7' um den halben Spreiz-Weg d/2.

Bei der Ausführungsform nach Fig. 9 bis 11 sind auf einem x-y-Tisch 7 zwei Stützplatten verschiebbar angeordnet, von denen nur die Stützplatte 15"b angedeutet ist. Die Ausgestaltung und Lagerung entspricht der nach der ersten Ausführungsform. Diese Ausführungsform unterscheidet sich von den zuvor geschilderten dadurch, dass mindestens die an der gegenüber dem x-y-Tisch 7 verschiebbaren Stützplatte 15"b angebrachte Nähgut-Klammer 17"b von einem Klemm-Antrieb 43 betätigt wird, der an der Stützplatte 15"b angebracht ist. Hierzu ist der doppelarmige Lagerhebel 20", der die Klemmplatte 19b trägt, mittels eines Schwenklagers 44 in einem Antriebs- und Lagergehäuse 45 gelagert, das an der Unterseite der Stützplatte 15"b mittels Schrauben 46 befestigt ist. Beide Teile sind an ihrer Berührungsfläche unter Verwendung eines nicht dargestellten flüssigen Dichtmittels druckluftdicht miteinander verbunden.

In dem Gehäuse 45 ist ein oben und unten offener Zylinder-Raum 47 ausgebildet, in dem ein Kolben 48 abgedichtet auf- und abbewegbar angeordnet ist. Dieser Kolben 48 weist eine nach unten aus dem Zylinder-Raum 47 herausragende Kolbenstange 49 auf, die mittels eines Gelenks 50 am zugewandten Ende des Lagerhebels 20" angelenkt ist. Neben dem Zylinder-Raum 47 ist ein Druckluft-Kanal 51 im Gehäuse 45 ausgebildet, der an der Oberseite des Gehäuses 45 mittels eines Überström-Kanals 52 mit dem Zylinder-Raum 47 verbunden ist. Diese Einheit bildet eine einseitig beaufschlagbare pneumatische Kolben-Zylinder-Einheit. An der Unterseite des Gehäuses 45 mündet in den Druckluft-Kanal 51 eine Druckluft-Leitung 53 ein, in der sich ein Magnet-Ventil 43' befindet, das von der Steuer-Einheit 32 angesteuert wird.

In dem Gehäuse 45 ist weiterhin neben dem Druckluft-Kanal 51 eine Bohrung 54 ausgebildet, in der eine vorgespannte Zugfeder 55 angeordnet ist, die mittels eines Haltestiftes 56 an der Oberseite des Gehäuses 45 und mittels eines weiteren Haltestiftes 57 am Lagerhebel 20" festgelegt ist. Mittels der vorgespannten Zugfeder 55 wird der Hebelabschnitt 58a zwischen der Schwenkachse 44 und dem Gelenk 50 nach oben, also zum Klemm-Antrieb 43 hin gezogen, sodass der Hebelabschnitt 58b des Lagerhebels 20" nach oben geschwenkt wird, d. h. die Klemmplatte 19b wird von der Stützplatte 15"b abgehoben. Wenn dagegen über die Druckluft-Leitung 53, den Druckluft-Kanal 51 und den Überström-Kanal 52 Druckluft in den Raum 47 oberhalb des Kolbens 48 strömt, dann wird der Kolben 48 mitsamt dem Hebelabschnitt 58a gegen die Kraft der Zugfeder 55 nach unten verschoben, sodass der Hebelabschnitt 58b mit der Klemmplatte 19b zur Stützplatte 15"b hin verschwenkt wird, wodurch ein gegebenenfalls vorhandenes Nähgut-Teil 38 klemmend gehalten wird.

Im Hebelabschnitt 58a ist eine gegen das Gehäuse 45 zur Anlage kommende Stellschraube 59 angeordnet, mittels derer eingestellt werden kann, um welchen Weg die Klemmplatte 19b angehoben wird.

Durch die Anordnung des Klemm-Antriebs 43 zwischen dem Lagerhebel 20" und der Stützplatte 15"b wird sichergestellt, dass die in der Nähgutklammer 17"b wirkenden Kräfte innerhalb der Klammer bleiben, also nicht noch auf den x-y-Tisch 7" wirken.

Die andere Stützplatte mit Klemmplatte ist in gleicher Weise ausgestaltet. Diese Ausgestaltung der Nähgutklammern kann nicht nur bei dem Ausführungsbeispiel nach den Fig. 1 bis 7, sondern auch bei dem nach Fig. 8 umgesetzt werden.

## Patentansprüche

1. CNC-gesteuerte Knopfloch-Nähmaschine,
- mit einer über eine Armwelle (4) antreibbaren Nadel (6),
- mit einem x-y-Tisch (7, 7'),
- - der mittels eines x-Antriebs (8) in x-Richtung und mittels eines y-Antriebs (9) in y-Richtung verschiebbar ist,
- - der eine erste und eine zweite relativ zueinander verschiebbar gelagerte Nähgutklammer (17a, 17b, 17"b) trägt und
- - der einen Verschiebe-Antrieb (12, 12') zur Verschiebung der Nähgutklammern (17a, 17b, 17"b) aus einer Spreiz-Ausgangs-Lage um einen Spreiz-Weg (d) in eine Spreiz-End-Lage aufweist und
- mit einer Steuer-Einheit (32) zur Steuerung der Antriebe (8, 9, 12, 12') zur Verschiebung des x-y-Tisches (7, 7') vor Beginn der Erzeugung einer Knopfloch-Naht (24) aufweist,
**dadurch gekennzeichnet,**
**dass** der Verschiebe-Antrieb (12) mindestens der ersten Nähgutklammer (17b, 17"b) durch einen positionierbaren Elektromotor gebildet ist und
**dass** die Steuer-Einheit (32) einen Daten-Speicher (33) aufweist, in dem Daten gespeichert sind zur Verschiebung der mindestens einen ersten Nähgutklammer (17b, 17"b) um einen vorgegebenen Spreiz-Weg (d).

2. Knopfloch-Nähmaschine nach Anspruch 1, **dadurch gekennzeichnet, dass** in dem Daten-Speicher (33) Daten gespeichert sind zur Verschiebung mindestens der ersten Nähgutklammer (17b, 17"b) relativ zu der zweiten Nähgutklammer (17a) in eine Spreiz-Ausgangs-Lage.

3. Knopfloch-Nähmaschine nach Anspruch 1 oder 2, **dadurch gekennzeichnet,**
**dass** nur die erste Nähgutklammer (17b, 17"b) relativ zum x-y-Tisch (7) verschiebbar ist und dass die zweite Nähgutklammer (17a) relativ zum x-y-Tisch (7) unverschiebbar ist und
**dass** in der Steuer-Einheit (32) Daten gespeichert sind zur Verschiebung der ersten Nähgutklammer (17b, 17"b) um einen vorgebbaren Spreiz-Weg (d) und zur entgegengesetzten Verschiebung des x-y-Tisches (7) um die Hälfte des vorgebbaren Spreiz-Weges (d).

4. Knopfloch-Nähmaschine nach Anspruch 1 oder 2, **dadurch gekennzeichnet,**
**dass** die erste und die zweite Nähgutklammer (17a, 17b, 17"b) entgegengesetzt gerichtet verschiebbar sind.

5. Knopfloch-Nähmaschine nach Anspruch 4, **dadurch gekennzeichnet, dass** die erste und zweite Nähgutklammer (17a, 17b, 17"b) mittels nur eines Verschiebe-Antriebs (12') verschiebbar sind.

6. Knopfloch-Nähmaschine nach einem der Ansprüche 1 bis 5, **dadurch gekennzeichnet,**
**dass** der positionierbare Elektromotor durch einen Schrittmotor gebildet ist.

7. Knopfloch-Nähmaschine nach einem der Ansprüche 1 bis 6, **dadurch gekennzeichnet,**
**dass** mindestens die erste Nähgutklammer (17"b) eine Stützplatte (15"b) zur Aufnahme eines Nähguts (38) und eine an der Stützplatte (15"b) gelagerte Klemmplatte (19b) aufweist und
**dass** ein Klemm-Antrieb (43) zur Betätigung der Klemmplatte (19b) an der Stützplatte (15"b) abgestützt ist.

8. Knopfloch-Nähmaschine nach Anspruch 7, **dadurch gekennzeichnet, dass** der Klemm-Antrieb (43) durch einen pneumatischen Kolben-Zylinder-Antrieb gebildet ist.

9. Knopfloch-Nähmaschine nach Anspruch 8, **dadurch gekennzeichnet, dass** der Klemm-Antrieb (43) ein an der Stützplatte (15"b) angebrachtes Antriebs-Gehäuse (45) mit einem Zylinder-Raum (47) aufweist, in dem ein mit einem Lagerhebel (20") verbundener Kolben (48) verschiebbar angeordnet ist, wobei der Lagerhebel (20") die Klemmplatte (19b) trägt.

10. Knopfloch-Nähmaschine nach Anspruch 8, **dadurch gekennzeichnet, dass** der Klemm-Antrieb (43) als einseitig beaufschlagbarer Kolben-Zylinder-Antrieb ausgestaltet ist.

## Claims

1. A CNC-controlled buttonhole sewing machine, comprising
- a needle (6), which is drivable via an arm shaft (4);
- an x-y table (7, 7'),
-- which is movable by an x drive (8) in an x direction and by a y drive (9) in a y direction, and
-- which supports a first and a second work piece clamp (17a, 17b, 17"b), the first and second work piece clamps (17a, 17b, 17"b) being mounted for displacement relative to each other, and
-- which comprises a sliding drive (12, 12') for displacement of the work piece clamps (17a, 17b, 17"b) from an initial position of spread by a length of spread (d) into a final position of spread; and
- a control unit (32) for control of the drives (8, 9, 12, 12') for displacement of the x-y table (7, 7') prior to the start of production of a buttonhole seam (24),
**characterized**
**in that** the sliding drive (12) at least of the first work piece clamp (17b, 17"b) is an electric positioning motor; and
**in that** the control unit (32) includes a data storage (33) with data stored therein for displacement of the at least one first work piece clamp (17b, 17"b) by a given length of spread (d).

2. A buttonhole sewing machine according to claim 1, **characterized in that** data are stored in the data storage (33), for displacement at least of the first work piece clamp (17b, 17"b) in relation to the second work piece clamp (17a) into an initial position of spread.

3. A buttonhole sewing machine according to claim 1 or 2, **characterized**
**in that** only the first work piece clamp (17b, 17"b) is displaceable in relation to the x-y table (7) and that the second work piece clamp (17a) is stationary in relation to the x-y table (7); and
**in that** data are stored in the control unit (32) for displacement of the first work piece clamp (17b, 17"b) by a given length of spread (d) and for displacement of the x-y table (7) in a reversed direction by half the given length of spread (d).

4. A buttonhole sewing machine according to claim 1 or 2, **characterized in that** the first and the second work piece clamp (17a, 17b, 17"b) are displaceable one in relation to the other in an opposite direction.

5. A buttonhole sewing machine according to claim 4, **characterized in that** the first and second work piece clamps (17a, 17b, 17"b) are displaceable by only a single sliding drive (12').

6. A buttonhole sewing machine according to one of claims 1 to 5, **characterized in that** the electric positioning motor is a stepper motor.

7. A buttonhole sewing machine according to one of claims 1 to 6, **characterized in that** at least the first work piece clamp (17"b) comprises a supporting plate (15"b) for accommodation of a work piece (38) and a clamping plate (19b) mounted on the supporting plate (15"b); and
**in that** a clamping drive (43) for actuation of the clamping plate (19b) supports itself on the supporting plate (15"b).

8. A buttonhole sewing machine according to claim 7, **characterized in that** the clamping drive (43) is a pneumatic piston-cylinder drive.

9. A buttonhole sewing machine according to claim 8, **characterized in that** the clamping drive (43) comprises a drive casing (45) mounted on the supporting plate (15"b) and having a cylindrical chamber (47) in which a piston (48) is arranged for displacement, the piston (48) being connected to a bearing lever (20") which carries the clamping plate (19b).

10. A buttonhole sewing machine according to claim 8, **characterized in that** the clamping drive (43) is a unilaterally actuated piston-cylinder drive.

## Revendications

1. Machine à coudre les boutonnières à commande numérique, avec une aiguille (6), pouvant être entraînée par un arbre (4)
- comprenant une table x-y (7, 7'),
- qui est déplaçable dans le sens x au moyen d'un entraînement x (8) et dans le sens y au moyen d'un entraînement y (9),
- qui porte une première et une seconde agrafe (17a, 17b, 17"b) de pièce à coudre déplaçables l'une par rapport à l'autre et
- qui présente un entraînement de déplacement (12, 12') pour le déplacement d'agrafes de pièces à coudre (17a, 17b, 17"b) depuis une position initiale d'écartement de l'équivalent d'une distance d'écartement (d) dans une position finale d'écartement et
- qui présente une unité de commande (32) pour la commande des entraînements (8, 9, 12, 12') pour le déplacement de la table x-y (7, 7*) avant le début de la réalisation d'une boutonnière (24), **caractérisée en ce que**
l'entraînement de déplacement (12) au moins de la première agrafe de pièce à coudre (17b, 17"b) est formé par un premier moteur électrique positionnable et
**en ce que** l'unité de commande (32) présente une mémoire de données (33), dans laquelle sont stockées des données pour le déplacement d'au moins une première agrafe de pièce à coudre (17b, 17"b) de l'équivalent d'une distance prédéterminée d'écartement (d).

2. Machine à coudre les boutonnières selon la revendication 1, **caractérisée en ce que** dans la mémoire de données (33) sont stockées des données pour le déplacement d'au moins une première agrafe de pièce à coudre (17b, 17"b) par rapport à la seconde agrafe de pièce à coudre (17a) dans une position initiale d'écartement.

3. Machine à coudre les boutonnières selon la revendication 1 ou 2, **caractérisée en ce que**,
seulement la première agrafe de pièce à coudre (17b, 17"b) est mobile par rapport à la table x-y (7) et **en ce que** la seconde agrafe de pièce à coudre (17a) est immobile par rapport à la table x-y- (7), et
**en ce que** dans l'unité de commande (32) sont stockées des données pour le déplacement de la première agrafe de pièce à coudre (17b, 17"b) de l'équivalent d'une première distance prédéterminable d'écartement (d) et pour le déplacement opposé de la table x-y (7) de l'équivalent de la moitié du trajet prédéterminable d'écartement (d).

4. Machine à coudre les boutonnières selon la revendication 1 ou 2, **caractérisée en ce que**,
la première et la seconde agrafe de pièce à coudre (17a, 17b, 17"b) sont déplaçables dans des directions opposées.

5. Machine à coudre les boutonnières selon la revendication 4, **caractérisée en ce que**,
la première et la seconde agrafe de pièce à coudre (17a, 17b, 17"b) sont déplaçables au moyen d'un seul entraînement de déplacement (12¹).

6. Machine à coudre les boutonnières selon l'une des revendications 1 à 5, **caractérisée en ce que**
le moteur électrique positionnable est formé par un moteur pas à pas.

7. Machine à coudre les boutonnières selon l'une des revendications 1 à 6, **caractérisée en ce que**, au moins la première agrafe de pièce à coudre (17"b) présente une plaque d'appui (15"b) pour la réception d'une pièce à coudre (38) et une plaque de serrage (19b) logée sur la plaque d'appui (15"b) et **en ce qu'**un entraînement de serrage (43) est soutenu sur la plaque d'appui (15"b) pour l'actionnement de la plaque de serrage (19b).

8. Machine à coudre les boutonnières selon la revendication 7, **caractérisée en ce que** l'entraînement de serrage (43) est formé par un entraînement pneumatique à vérin et piston.

9. Machine à coudre les boutonnières selon la revendication 8, **caractérisée en ce que** l'entraînement de serrage (43) présente un carter d'entraînement (45) logé sur la plaque d'appui (15"b) avec une chambre de vérin (47), dans laquelle est disposé de manière mobile un vérin (48) relié à un levier de logement (20"), le levier de palier (20") portant la plaque de serrage (19b).

10. Machine à coudre les boutonnières selon la revendication 8, **caractérisée en ce que** l'entraînement de serrage (43) est réalisé comme un entraînement à vérin et à piston injectable d'un seul côté.
